# EUROPÄISCHE PATENTSCHRIFT

(11) **EP 1 076 685 B1**
(45) Veröffentlichungstag und Bekanntmachung des Hinweises auf die Patenterteilung: **06.03.2002**
(21) Anmeldenummer: 99917991.4
(22) Anmeldetag: 17.04.1999
(51) Int. Cl.: C11D 11/00, C11D 17/06

(54) **VERFAHREN ZUR HERSTELLUNG WASCH- ODER REINIGUNGSAKTIVER GRANULATE**
METHOD FOR PRODUCING GRANULATES WITH DETERGENT OR CLEANING ACTION
PROCEDE POUR LA PRODUCTION DE GRANULES ACTIFS DETERGENTS

(30) Priorität: 28.04.1998 DE 19818966
(43) Veröffentlichungstag der Anmeldung: 21.02.2001
(73) Patentinhaber: Henkel Kommanditgesellschaft auf Aktien, 40589 Düsseldorf-Holthausen (DE)
(72) Erfinder: HARTH, Hubert, A-2380 Perchtoldsdorf (AT); MADLE, Petra-Stefanie, A-1090 Wien (AT); NITSCH, Gisela, A-2102 Bisamberg (AT); PFEIFER, Franz, A-1220 Wien (AT); SEIF, Johann, A-3541 Senftenberg (AT); SENGER, Herbert, A-1100 Wien (AT)
(86) Internationale Anmeldenummer: EP9902595
(87) Internationale Veröffentlichungsnummer: WO9955820

(56) Entgegenhaltungen:
- DE-A- 19 546 735
- DE-A- 19 548 346
- GB-A- 1 151 766

## Beschreibung

Die Erfindung betrifft ein Verfahren zur Herstellung wasch- oder reinigungsaktiver Granulate mit Schüttgewichten unterhalb des Werts, der nach der normalen Berechnungsmethode ermittelt wird, wobei die Granulate rieselfähig und homogen aufgebaut sind, durch Mischen und Agglomerieren sowie gegebenenfalls einer nachträglichen Aufbereitung.

Obwohl der Trend heute mehr und mehr zu schweren Wasch- oder Reinigungsmitteln mit Schüttgewichten von 650 g/l und mehr, vorzugsweise oberhalb von 700 g/l geht, besteht noch immer ein Bedarf an Wasch- oder Reinigungsmitteln mit Schüttgewichten unterhalb von 700 g/l. Insbesondere in geographischen Bereichen, in denen die Handwäsche eine große Rolle spielt oder in denen beispielsweise überwiegend Bottichwaschmaschinen zur Maschinenwäsche eingesetzt werden, müssen die eingesetzten Waschmittel schnell und ohne allzu große Einwirkung von Mechanik löslich sein. Im Falle von Misch- und Granulierprodukten kann dies bisher nur durch das verringerte Schüttgewicht der Mittel sichergestellt werden.

Üblicherweise wird an ein modernes wasch- oder reinigungsaktives Granulat die Anforderung der genügenden Lagerstabilität betreffend die Rieselfähigkeit der granularen Produkte gestellt. Diese Anforderung wird heute normalerweise gegebenenfalls unter Zuhilfenahrne von sogenannten Oberflächenmodifizierern, welche die Oberfläche der Granulate belegen und ein Verkleben der Granulate untereinander verhindern, erfüllt. Eine weitere Forderung, nämlich ein makroskopisch homogenes Produkt, das keine Entmischung bei der Produktion und Abfüllung sowie keine Separation von spezifisch unterschiedlichen Pulverqualitäten zeigt, durch Mischen und Granulieren herzustellen, um die Entmischung der einzelnen Bestandteile während des Transports oder der Lagerung zu verhindern, kann den Fachmann allerdings heute immer noch in Abhängigkeit von den eingesetzten Rohstoffen und den zur Verfügung stehenden Apparaten vor Probleme stellen. Kommt dann als weiteres Erfordernis die Vorgabe eines bestimmten Schüttgewichts bei hoher Rezepturvariabilität hinzu, so ist es unter den bisher gegebenen Möglichkeiten erforderlich, daß der Fachmann Kompromisse eingeht.

In herkömmlichen Sprühtrocknungsprozessen werden zwar relativ rieselfähige und homogene Produkte erhalten, jedoch müssen hydrolyse- oder temperaturempfindliche Inhaltsstoffe von Wasch- oder Reinigungsmitteln, beispielsweise Peroxybleichmittel oder Enzyme, nachträglich zugemischt werden. Da das direkte Sprühtrocknungsprodukt normalerweise nur Schüttgewichte um 300 bis 550 g/l aufweist, muß dieses - wenn höhere Schüttgewichte gewünscht werden - wie in der Patentliteratur hinreichend bekannt nachträglich aufgranuliert werden. Werden schwere Inhaltsstoffe lediglich hinzugemischt, so kommt es zwar ebenfalls zu einer Schüttgewichtserhöhung, die aber mit der Gefahr der Entmischung während des Transports und der Lagerung einhergeht. Außerdem ist der Sprühtrockungsprozeß ein kostenintensiver Prozeß, so daß es ökonomisch ungünstig ist, den Hauptbestandteil eines Waschmittels durch Sprühtrocknung herzustellen.

Es existieren zwar heute eine Reihe von Mischern und Granulatoren, in denen man entweder schwere oder leichtere Granulate herstellen kann. So wird beispielsweise in einem Pflugscharmischer der Firma Lödige ein hohes Schüttgewicht erzielt (in etwa wird das Schüttgewicht erzielt, das mit der normalen Berechnungsmethode "Summe aus den Gew.- Anteilen der einzelnen festen Rohstoffe multipliziert mit deren Schüttgewichten und den Flüssiganteilen multipliziert mit ihrer Dichte" vorhergesagt wird oder die Schüttdichten liegen bei effizienter Betriebsweise des Mischers nur wenig darunter), wobei jedoch normalerweise keine genügende Agglomeration stattfindet und deshalb inhomogene Granulate sowie ein relativ breites Kornspektrum mit Grob- und Feinkomanteilen erhalten werden. Außerdem findet wenigstens anteilsweise eine Kornzerstörung der eingesetzten gröberen Feststoffe statt. Diese Produkte neigen zum Entmischen.

Während sich Mischer und Granulatoren wie der Pflugscharmischer durch drehende Werkzeuge charakterisieren lassen, zeichnen sich die sogenannten Freifallmischer dadurch aus, daß sie keine Werkzeuge enthalten und zu den Mischern mit drehenden Behältern zählen. In ihnen wird das Mischgut durch Reibung an der Wand bzw. Einbauten angehoben und rieselt unter dem Einfluß der Schwerkraft über die Schüttungsoberfläche wieder ab.

Im sogenannten Doppelkonusmischer, der zu den Freifallmischern zählt und in dem normalerweise wasch- oder reinigungsaktive Granulate mit Schüttgewichten erhalten werden, welche die theoretische Berechnung bestätigen, werden die festen Inhaltsstoffe zwar anders als im Pflugscharmischer schonend und ohne Komzerstörung gemischt; die Inhomogenität des Produkts bleibt aber gegeben. Dies ist ein Hinweis auf ungenügende Agglomeration.

Abgesehen von einigen Ausnahmen, in denen breiförmige Ausgangsstoffe granuliert werden, werden beim Mischen und Agglomerieren üblicherweise ein oder mehrere Feststoffe unter Zuhilfenahme von Granulierflüssigkeiten verarbeitet. So wird beispielsweise in der internationalen Patentanmeldung WO97/21487 ein Verfahren zur Herstellung wasch- oder reinigungsaktiver Granulate beschrieben, wobei die Zugabe von Wasser oder wäßrigen Lösungen und/oder wäßrigen Dispersionen nur in den Mengen erfolgt, daß das Wasserbindevermögen der fertigen stabilen Granulate nicht überschritten wird. Die Schüttgewichte der in den Beispielen genannten Ausführungsformen liegen zwischen 650 g/l und 780 g/l. Über die Homogenität des Produkts und über ein gegebenenfalls einstellbares Schüttgewicht der Granulate werden keine Aussagen getroffen; allerdings läßt die bevorzugte Auswahl an Mischern/Granulatoren, welche einen hohen Energieeintrag erlauben, vermuten, daß die Schüttgewichte bei gegebener Rezeptur nicht frei einstellbar sind und/oder die fertiggestellten Granulate aufgrund der oben dargelegten Ausführungen deutliche Inhomogenitäten aufweisen.

Ein weiteres Problem stellt die homogene Einarbeitung von Kleinkomponenten dar, welche nur in untergeordneten Mengen, beispielsweise bis zu etwa 10 Gew.-% in einem Wasch- oder Reinigungsmittel eingesetzt werden. Zu diesen zählen Cobuilder, optische Aufheller, Sequestrierungsmittel, Vergrauungsinhibitoren, Seife, Farb- und Duftstoffe etc. Die deutsche Patentanmeldung DE-A-196 51 072 schlägt hierfür vor, derartige Kleinkomponenten in einem separaten Additiv unterzubringen, wobei durch den Einsatz dieses Additivs eine exaktere Dosierung und eine homogenere Verteilung der Kleinkomponenten in dem gesamten Wasch- oder Reinigungsmittel angestrebt wird.

Bereits die beiden genannten Dokumente zeigen, daß in Mischprodukten üblicherweise ein Basisgranulat enthalten ist, dem nachträglich mehrere weitere Bestandteile zugemischt werden, oder daß mehrere Compounds (mit jeweils mindestens zwei wasch- oder reinigungsaktiven Inhaltsstoffen) separat hergestellt und nachträglich gegebenenfalls unter Zumischung von weiteren Rohstoffen vermischt werden. Typische Zumischkomponenten sind beispielsweise Peroxybleichmittel wie Perborat und/oder Percarbonat, welche Schüttgewichte zwischen 800 und 1000 g/l aufweisen können, oder Natriumsulfat, welches ein Schüttgewicht von bis zu 1500 g/l besitzt und in einigen Mitteln immer noch in Mengen bis zu 45 Gew.-% enthalten sein kann. Auch gegebenenfalls schwere Natriumcarbonate oder Bleichaktivatoren bieten sich als Zumischkomponenten an. Die genannten Zumischkomponenten mit Schüttgewichten oberhalb von 700 g/l lassen sich zwar relativ leicht in schwere Wasch- oder Reinigungsmittel einarbeiten; in Wasch- oder Reinigungsmitteln, welche Schüttgewichte unterhalb von 650 g/l aufweisen sollen, müssen nicht nur die anderen Bestandteile ein entsprechend niedrigeres Schüttgewicht aufweisen, es besteht auch durch die Schüttgewichtsunterschiede der einzelnen granularen Bestandteile die große Gefahr der Entmischung. Im Falle des schweren Natriumsulfats kommt noch hinzu, daß Natriumsulfat relativ feinkörnig ist und ohnehin dazu neigt, sich im abgepackten Paket während der Lagerung und vor allem während des Transports auf dem Boden des Pakets abzusetzen.

Tetraacetylethylendiamin (TAED), der heute immer noch am häufigsten eingesetzte Bleichaktivator, weist zwar nur Schüttgewichte zwischen 500 und 600 g/l auf; in Wasch- oder Reinigungsmitteln, welche nur ein Schüttgewicht von beispielsweise 400 g/l aufweisen sollen, ist jedoch auch TAED als ein schwerer und daher problematisch zu handhabender Rohstoff anzusehen.

Die Aufgabe der Erfindung bestand nun darin, wasch- oder reinigungsaktive Granulate mit Schüttgewichten unterhalb des theoretischen Litergewichts, welches nach der normalen Berechnungsmethode ermittelt wird, durch Mischen und Agglomerieren herzustellen, wobei die fertigen Granulate neben einer genügenden Lagerstabilität (Rieselfähigkeit) auch vor allem homogen sein sollen und das Schüttgewicht bei konstanter Rezeptur zumindest in einem gewissen Rahmen variierbar sein soll. Vor allem schwere Inhaltsstoffe mit Schüttgewichten, die oberhalb des gewünschten Schüttgewichts des Endprodukts liegen, sollen verarbeitet werden können, ohne daß die fertigen Produkte zur Entmischung neigen.

Diese Aufgabe wurde erfindungsgemäß dadurch gelöst, daß ein Feststoff oder mehrere Feststoffe und eine Granulierflüssigkeit oder mehrere Granulierflüssigkeiten in einem drehbaren Behälter ohne Mischwerkzeuge (13), der in eine Mischzone (1) und eine Nachmischzone (2) unterteilt ist und eine Abschlagleiste (5) aufweist, die an einer Stimplatte (4) befestigt ist und von dort aus die gesamte Mischzone (1) durchquert und gegebenenfalls in die Nachmischzone (2) hineinreicht, agglomeriert und gegebenenfalls nachträglich aufbereitet werden, wobei ein Schüttgewicht eingestellt wird, das maximal 85 % des theoretischen Litergewichts ausmacht, welches nach der normalen Berechnungsmethode ermittelt wird.

Im Rahmen der vorliegenden Erfindung wird unter der normalen Berechnungsmethode diejenige Methode verstanden, bei der das Schüttgewicht des fertigen festen Produkts wie oben bereits angegeben durch Aufsummierung der einzelnen Schüttgewichte eines jeweiligen festen Rohstoffs oder Compounds gewichtet mit dessen Gewichtsanteil im fertigen festen Produkt berechnet wird. Die flüssigen Bestandteile, also die Granulierflüssigkeit bzw. die Granulierflüssigkeiten, gehen dabei analog mit ihrer Dichte ein.

Vorzugsweise werden dabei Schüttgewichte eingestellt, die nur maximal 80 % und insbesondere nur maximal 75 % des wie oben angegeben berechneten theoretischen Litergewichts ausmachen. Verfahrensendprodukte mit Schüttgewichten unterhalb von 650 g/l sind dabei besonders bevorzugt.

Als Feststoffe können Rohstoffe und/oder Compounds eingesetzt werden, wobei letztere im Rahmen dieser Erfindung mindestens zwei verschiedene üblicherweise in Wasch- oder Reinigungsmitteln enthaltene Inhaltsstoffe aufweisen und durch übliche Techniken wie Sprühtrocknung, Granulierung, Walzenkompaktierung oder Extrusion vorgefertigt worden sind. Die eingesetzten Rohstoffe können feinteilig, aber auch gröberer Natur sein, wobei das erfindungsgemäße Verfahren den Vorteil besitzt, daß auch relativ feinkörniges Material ohne Probleme verarbeitet werden kann. Da die Fertigung und anschließende Weiterverarbeitung von Compounds ökonomisch gesehen durchaus ungünstig sein kann, ist es in einer Ausführungsform der Erfindung bevorzugt, nur 1 bis 3 verschiedene Compounds als Feststoffe einzusetzen. Besonders bevorzugt ist es dabei, zusätzlich zu den Compounds noch mindestens einen weiteren festen Rohstoff als feste Zumischkomponente zu den Compounds einzusetzen. In einer besonders vorteilhaften Ausführungsform werden keine sprühgetrockneten Compounds in das Verfahren eingebracht. Dabei ist es auch möglich, daß überhaupt keine Compounds, sondern nur feste Rohstoffe als Feststoffe eingesetzt werden. Das erfindungsgemäße Verfahren birgt dabei den Vorteil, daß auch sogenannte feste Kleinkomponenten direkt zugemischt werden können. Dabei kann beispielsweise so vorgegangen werden, daß die Feststoffe auf einem Förderband, einem sogenannten Komponentensammelband, zusammengewogen werden und die Zugabe der festen Kleinkomponenten, insbesondere von solchen, die nur in Mengen von maximal 2 Gew.-% eingesetzt werden, als letzter Feststoff oder letzte Feststoffe direkt vor der Zuführung der Feststoffe in den Mischer erfolgt. Eine gesonderte Vormischung der Feststoffe in einem separaten Mischer, also die Herstellung eines sogenannten Vorgemisches, die in anderen Verfahren durchaus üblich ist, ist in dem erfindungsgemäßen Verfahren also nicht erforderlich.

Da es aus ökonomischen Gründen bevorzugt ist, weder an das Agglomerierverfahren noch an die gegebenenfalls vorgenommene Aufbereitung einen Trocknungsschritt anzuschließen, in der Agglomerierphase jedoch Wasser zugegeben werden kann und die Verfahrensendprodukte nicht zum Verkleben neigen sollen, ist es in einer weiteren vorteilhaften Ausführungsform der Erfindung bevorzugt, mindestens einen übertrockneten Feststoff (Rohstoff oder Compound) einzusetzen, so daß der Wassergehalt der eingesetzten Feststoffe bzw. der Feststoffmischung insgesamt niedriger ist als dem Wasserbindevermögen der gesamten Feststoffe bzw. Feststoffmischung entspricht. In einer weiteren bevorzugten Ausführungsform der Erfindung wird die wäßrige Granulierflüssigkeit nur in den Mengen eingesetzt, daß das Wasserbindevermögen der Agglomerate nicht überschritten wird. Zur Bestimmung des Wasserbindevermögens und zur Zugabe von wäßrigen Granulierflüssigkeiten zu Feststoffen unter dem Vorbehalt, daß das Wasserbindevermögen der fertiggestellten Produkte nicht überschritten werden darf, wird ausdrücklich auf die Offenbarung der internationalen Patentanmeldung WO-A-97/21487 verwiesen.

Erfindungsgemäß wird mindestens eine Granulierflüssigkeit, vorzugsweise aber werden mindestens zwei verschiedene Granulierflüssigkeiten in das Verfahren eingebracht. Insgesamt ist es durchaus möglich, drei, vier oder fünf, falls gewünscht auch noch mehr verschiedene Granulierflüssigkeiten in das Verfahren einzubringen. Die Granulierflüssigkeiten können nicht-wäßriger oder wäßriger Natur sein. Beispielsweise ist es möglich, daß als einzige Granulierflüssigkeit Wasser, eine wäßrige Lösung oder eine wäßrige Dispersion eingesetzt wird. In einer bevorzugten Ausführungsform der Erfindung wird jedoch bei Einsatz von nur einer einzigen Granulierflüssigkeit eine nicht-wäßrige Granulierflüssigkeit eingesetzt. Im Rahmen dieser Erfindung wird insbesondere unter einer nicht-wäßrigen Granulierflüssigkeit ein Hilfsstoff verstanden, der ein üblicher Inhaltsstoff - gegebenenfalls in wäßriger Lösung oder Dispersion - von Wasch- oder Reinigungsmitteln ist und bei der Verfahrenstemperatur als Flüssigkeit oder Schmelze vorliegt.

In einer weiteren bevorzugten Ausführungsform der Erfindung werden mindestens zwei verschiedene Granulierflüssigkeiten eingesetzt. Besonders vorteilhaft ist es dabei, daß mindestens eine von ihnen eine der obengenannten nicht-wäßrigen Granulierflüssigkeiten ist, während mindestens eine weitere Granulierflüssigkeit Wasser, eine wäßrige Lösung oder eine wäßrige Dispersion ist.

In einer weiteren vorteilhaften Ausführungsform sieht die Erfindung vor, daß 0,5 bis 15 Gew.-% und insbesondere 1 bis 10 Gew.-% bei besonderer Vorteilhaftigkeit von 1,5 bis 7 Gew.-% an Granulierflüssigkeit in das Verfahren eingebracht werden.

Als nicht-wäßrige Granulierflüssigkeit eignen sich insbesondere flüssige bzw. verflüssigte oder geschmolzene nichtionische Tenside, Paraffine, Silikonöle, Duftstoffe, Fettsäuren, schmelzbare Polyester sowie bekannte soil release-Inhaltsstoffe von Waschmitteln.

Als flüssige oder verflüssigte nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 20 Mol Ethylenoxid (EO) pro Mol Alkohol, insbesondere bis durchschnittlich 14 EO pro Mol Alkohol, eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Palmkern-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole oder C₁₂-C₁₅-Alkohole mit 3 EO oder 4 EO, C₉-C₁-Alkohole mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol oder C₁₂-C₁₅-Alkohol mit 3 EO und C₁₂-C₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE).

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglykosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden. Besonders bevorzugt sind C₁₂-C₁₈-Fettsäuremethylester mit durchschnittlich 3 bis 15 EO, insbesondere mit durchschnittlich 5 bis 12 EO.

Geeignete Fettsäuren sind insbesondere gesättigte Fettsäuren, wie Laurinsäure, Myristinsäure, Palmitinsäure, Stearinsäure, hydrierten Erucasäure und Behensäure sowie insbesondere aus natürlichen Fettsäuren, z.B. Kokos-, Palmkern- oder Talgfettsäuren, abgeleitete Gemische.

Da die gegebenenfalls zuzufügende Wassermenge von dem jeweiligen Fall abhängt, können keine zwingenden Mengen angegeben werden, die auf jeden Fall zum Erfolg führen. In einer bevorzugten Ausführungsform der Erfindung beträgt jedoch die als Granulierflüssigkeit eingetragene Wassermenge in Abhängigkeit von der zu agglomerierenden Mischung 0,5 bis 10 Gew.-% und insbesondere 1 bis 7 Gew.-%, jeweils bezogen auf die gesamte Mischung. Dabei ist es irrelevant, ob das Wasser als alleiniger Rohstoff oder in Form einer wäßrigen Lösung oder in Form einer wäßrigen Dispersion in das Verfahren eingebracht wird. Da aber vorzugsweise kein Trocknungsschritt an das Agglomerierverfahren angeschlossen wird, wird in einer bevorzugten Ausführungsform der Erfindung Wasser nicht als alleiniges Agglomerierhilfsmittel eingesetzt, um die Menge an eingetragenem Wasser so gering wie möglich zu halten.

Als wäßrige Lösungen werden solche von anorganischen und/oder organischen Buildersubstanzen bevorzugt. Hierbei kommen also insbesondere Lösungen von Alkalisilikaten, Alkalicarbonaten, aber auch von Polycarboxylaten, beispielsweise Citraten, (co)-polymeren Polycarboxylaten und Celluloseethern wie Carboxymethylcellulosen oder Methylcellulosen in Betracht. Aber auch wäßrige Tensidpasten von anionischen und/oder nichtionischen Tensiden stellen geeignete Granulierflüssigkeiten dar. Beispielsweise können hochkonzentrierte Pasten von Alkylbenzolsulfonaten und Alkylsulfaten eingesetzt werden. Insbesondere bevorzugt ist an dieser Stelle auch der Einsatz von nichtionischen Tensidpasten wie Pasten von Alkylglykosiden, Polyhydroxyfettsäureamiden oder den bereits obengenannten Fettsäuremethylesterethoxylaten.

Alkylglykoside sind Tenside der allgemeinen Formel RO(G)ₓ, in der R einen primären geradkettigen oder methylverzweigten, insbesondere in 2-Stellung methylverzweigten alipha-tischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,1 bis 1,4.

Polyhydroxyfettsäureamide gehorchen der Formel (I), in der R¹CO für einen aliphatischen Acylrest mit 6 bis 22 Kohlenstoffatomen, R² für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Vorzugsweise leiten sich die Polyhydroxyfettsäureamide von reduzierenden Zuckern mit 5 oder 6 Kohlenstoffatomen, insbesondere von der Glucose ab.

In einer weiteren bevorzugten Ausführungform der Erfindung wird vorgesehen, daß die erfindungsgemäß hergestellten Mittel eingefärbt werden. Hierzu werden vorteilhafterweise wäßrige Farbstofflösungen oder Kombinationen von derartigen Farbstofflösungen und einer nicht-wäßrigen Granulierflüssigkeit, insbesondere Niotensid, eingesetzt.

Auch Mischungen aus Farbstofflösungen und Niotensiden können eingesetzt werden. In einer bevorzugten Ausführungsform werden allerdings keine wäßrigen Dispersionen von Niotensiden eingesetzt. Vielmehr ist es bevorzugt, neben mindestens einer nicht-wäßrigen Granulierflüssigkeit mindestens eine weitere wäßrige Granulierflüssigkeit einzusetzen. Insbesondere bevorzugt ist dabei der Einsatz von bei der Verfahrenstemperatur, vorzugsweise bei Temperaturen um Raumtemperatur bis 60 °C flüssigen nichtionischen Tensiden, Duftstoffen und/oder Paraffinen. Vorteilhafterweise werden wäßrige Flüssigkeiten und nicht-wäßrige Flüssigkeiten in Gewichtsverhältnissen um 1,5:1 bis 1:1,5 und insbesondere um 1,2:1 bis 1:1,2 eingesetzt.

Der erfindungsgemäß einzusetzende drehbare Behälter ohne innere Mischwerkzeuge (13) ist vorzugsweise eine konische Mischtrommel, welche liegend angeordnet ist, vorteilhafterweise aber gegen die Horizontale geneigt werden kann. Vorzugsweise beträgt der Neigungswinkel α weniger als 45 °, wobei Neigungswinkel von weniger als 20 ° sich besonders bewährt haben. Die Mischtrommel (13) ist zweigeteilt, wodurch eine eigentliche Mischzone (1) und eine Nachmischzone (2) entstehen. In einer vorteilhaften Ausführungsform der Erfindung beträgt das Verhältnis Länge der Mischzone (1) : Länge der Nachmischzone (2) mindestens 1:1, vorzugsweise aber (70-55) : (30-45). Die Mischtrommel (13) weist mindestens eine Zugabemöglichkeit für Feststoffe (6) auf, wobei diese insbesondere an der größeren Kreisfläche zugeführt werden. Außerdem weist die Mischtrommel (13) auch mindestens eine Zugabemöglichkeit für Flüssigkeiten (7), insbesondere Düsen, vorteilhafterweise 1 bis 5 Düsen auf, wobei verschiedene Granulierflüssigkeiten über verschiedene Düsen eingebracht werden, aber auch ein und dieselbe Granulierflüssigkeit über verschiedene Düsen zugefügt werden kann. Einstoffdüsen sind hierbei ebenso geeignet wie Mehrstoffdüsen und/oder das Verdüsen mit Gasen, insbesondere Luft oder Wasserdampf, als Hilfsmittel. Werden beispielsweise zwei verschiedene nichtionische Tenside wie C₁₂-C₁₈-Alkohol mit 7 EO und C₁₂-C₁₄-Alkohol oder C₁₂-C₁₅-Alkohol mit 3 EO als Granulierflüssigkeiten eingesetzt, so können diese entweder als Mischung, über eine Zweistoffdüse oder über zwei Düsen in das Verfahren eingebracht werden.

In einer bevorzugten Ausführungsform der Erfindung weist die Mischtrommel (13) an der größeren Kreisfläche der Mischtrommel (13) die Feststoffzuführung (6) auf, um welche dann die verschiedenen Düslanzen (7) angebracht sind. Dadurch können vorteilhafterweise auch flüssige Kleinkomponenten homogen verteilt werden.

Die Mischtrommel (13) wird vorzugsweise durch den Antrieb (3), beispielsweise durch einen Zahnkranz, in die Mischzone (1) und die Nachmischzone (2) geteilt.

Der für das erfindungsgemäße Verfahren wesentliche Bestandteil der Mischtrommel (13) besteht aus einer Abschlagleiste (5), die an der Stimplatte (4) des ersten Mischerteils befestigt ist und von dort die gesamte Mischzone (1) durchquert und vorzugsweise bis in die Nachmischzone (2) hineinreicht, vorteilhafterweise jedoch nicht über die halbe Länge der Nachmischzone (2) hinausgeht. Insbesondere ist es bevorzugt, daß die Abschlagleiste (5) nur in das erste Längendrittel der Nachmischzone (2) hineinreicht. Die Abschlagleiste (5) selber kann eine Breite von beispielsweise 50 bis 150 mm, vorzugsweise von 75 bis 130 mm aufweisen. Die obere Kante der Abschlagleiste (5) weist eine Entfernung zur inneren Mischerwand (14) auf, welche vorzugsweise maximal 10% des kleinsten Trommeldurchmessers in der Mischzone (1), vorzugsweise maximal 5% des kleinsten Trommeldurchmessers der Mischzone (1) und insbesondere 5 bis 25 mm, vorteilhafterweise weniger als 20 mm, beispielsweise 5 bis 15 mm ausmacht. In der Nachmischzone (2) kann der Abstand zur nächstliegenden inneren Mischerwand durchaus größer sein als in der Mischzone (1); Werte zwischen 100 und 300 mm sind durchaus üblich.

Zu dem in Figur 1 dargestellten Apparat ähnliche Apparate, die ebenfalls eingesetzt werden können, wurden beispielsweise in SÖFW, 99. Jahrgang, Seiten 358 bis 359 (1973) und in SÖFW, 94. Jahrgang, Seiten 234 und 235 (1968) beschrieben.

Nach dem Durchlaufen der Nachmischzone (2) kann das Fertigprodukt entweder direkt über die Austragseinheit (8) und den Austrag (9) ausgetragen oder über die Fördervorrichtung (10) noch weiter aufbereitet werden, wobei weitere Pulver, insbesondere Oberflächenmodifizierer der allseits bekannten Art über die Feststoffzuführung (11) zugegeben werden können. Führt diese Förder- und Dosierschnecke (10) bis in die Nachmischzone (2) hinein (möglich ist auch ein direkter Anschluß der Fördervorrichtung (10) an die Austragseinheit (8)), so ist es bevorzugt, daß die Schnecke (10) nur maximal in die zweite Längenhälfte der Nachmischzone (2) und damit nicht in den Teil der Nachmischzone (2) hineinragt, der noch die Abschlagleiste (5) beinhaltet. In einer besonderen Ausführungsform der Erfindung ist die Abschlagleiste (5) auf der Schnecke (10) gelagert.

Als Abpuderungsmittel oder Oberflächenmodifizierer können alle bekannten, feinteiligen Vertreter dieser Gruppe eingesetzt werden. Bevorzugt werden hierbei amorphe und/oder kristalline Aluminosilikate, wie Zeolith A, X und/oder P, verschiedene Arten von Kieselsäuren, Calciumstearat, Carbonate, Sulfate, aber auch feinteilige Compounds, beispielsweise aus amorphen Silikaten und Carbonaten.

Als feste Ausgangsstoffe können alle üblicherweise in fester oder verfestigter Form in Wasch- oder Reinigungsmitteln eingesetzen Rohstoffe und/oder Compounds, insbesondere aus dem Bereich der anionischen, nichtionischen, kationischen und/oder amphoteren Tenside, anorganischen und organischen Buildersubstanzen sowie der organischen Buildersäuren, Peroxybleichmittel, Bleichaktivatoren und Bleichkatalysatoren, anorganischen in Wasser alkalisch reagierenden Salze wie Natrium- oder Kalium(bi)carbonat, amorphen oder kristallinen Natriumsilikate, neutral reagierenden Salze wie Natrium- oder Kaliumsulfat und der sauer reagierenden Salze wie Natrium- oder Kaliumbisulfat, Enzyme, Verfärbungsinhibitoren, Vergrauungsinhibitoren, soil repellents, Schauminhibitoren, Komplexbildner, beispielsweise Phosphonate, sowie gegebenenfalls optische Aufheller und pH-Regulatoren eingesetzt werden. Zur genaueren Beschreibung dieser Inhaltsstoffe sei auf die zahlreich vorhandene Patentliteratur auf dem Wasch- oder Reinigungsmittelgebiet verwiesen. Auch bleibt es dem Fachmann überlassen, welche der festen Inhaltsstoffe er als Rohstoffe oder als vorgefertigte Compounds einsetzen möchte.

Insbesondere ist es bevorzugt, daß schwere Feststoffe, die häufig aus den unterschiedlichsten Gründen nachträglich zugemischt werden, in das Agglomerierverfahren eingebracht werden. Zu diesen zählen Natriumsulfat, das auch heute noch in einigen Ländern bis zu 45 Gew.-% in den Waschmitteln enthalten ist, aber auch Natriumcarbonat und Natriumbicarbonat ebenso wie Peroxybleichmittel wie Perboratmonohydrat, Perborattetrahydrat und/oder Percarbonat. Auch granulierte Bleichaktivatoren, welche häufig ein Schüttgewicht von 500 bis 600 g/l aufweisen, zählen in Waschmitteln, die wunschgemäß ein Schüttgewicht unterhalb von 500 g/l aufweisen sollen, zu den schweren Inhaltsstoffen, die ebenfalls in dem erfindungsgemäßen Verfahren eingesetzt werden können. Dabei ist es von Vorteil, daß Bleichmittel und Bleichaktivator gemeinsam in das Verfahren eingebracht werden können, ohne daß trotz des Einsatzes von Wasser als Agglomerier- oder Granulierflüssigkeit ein Verlust an Bleichaktivität zu befürchten wäre. Dasselbe gilt für granulierte Enzyme und/oder granulierte Schauminhibitoren.

Neben den üblichen sprühgetrockneten Compounds, die seit langer Zeit schon als Basisgranulat insbesondere für Waschmittel mit Schüttgewichten unterhalb von 600 g/l, aber auch als Ausgangscompound für weitere verdichtende Granulierungen oder Extrusionen eingesetzt werden und die häufig alle Bestandteile des fertigen Mittels enthalten, die nicht hydrolyse- und/oder temperaturempfindlich sind, zählen zu den vorzugsweise eingesetzten Compounds solche, die 10 bis 75 Gew.-% an organischen Bestandteilen wie Tensiden, Cotensiden, die auch als Waschkraftverstärker bezeichnet werden, und insbesondere organischen Buildern und Cobuildem, insbesondere polymeren und/oder copolymeren Salzen beispielsweise der Acrylsäure und/oder der Maleinsäure. Vorteilhafterweise werden sogenannte hochkonzentrierte Tensid-Compounds mit Tensid-Anteilen von mindestens 30 Gew.-%, vorzugsweise von mindestens 50 Gew.-%, jeweils bezogen auf das Compound, welche beispielsweise in der Wirbelschicht granuliert werden können, eingesetzt.

Ein weiteres vorteilhaftes Compound stellt ein sogenanntes Builder-Compound dar, das überwiegend anorganische Bestandteile und dementsprechend anorganische Builder enthält. Sie können je nach Wunsch durch die Wahl der Buildersubstanzen alkalisch eingestellt werden. In einer vorteilhaften Ausführungsform der Erfindung werden Builder-Compounds eingesetzt, welche maximal 30 Gew.-%, vorzugsweise bis 20 Gew.-% an organischen Bestandteilen, insbesondere an Aniontensiden und/oder Niotensiden, aufweisen. Insbesondere können Ausführungsformen bevorzugt sein, welche lediglich 2 bis 15 Gew.-% organische Bestandteile und hier vor allem Aniontenside enthalten. Als spezielle Ausführungsformen derartiger Builder-Compounds werden insbesondere solche aus Carbonaten und Silikaten genannt, die gegebenenfalls bis zu 30 Gew.-%, vorzugsweise bis zu 20 Gew.-%, Tenside, insbesondere Aniontenside, aber auch Aniontenside und Niotenside, aufweisen können. Insbesondere bevorzugte Builder-Compounds weisen zwischen 40 und 70 Gew.-% Natriumcarbonat, 20 bis 50 Gew.-% Natriumsilikat des Moduls 2,0 bis 3,3 und optional etwa 2 bis 18 Gew.-% Aniontensid, insbesondere Alkylbenzolsulfonat, auf. Ein weiteres interessantes Compound enthält im wesentlichen Zeolith, kristallines schichtförmiges Natriumdisilikat und polymeres Polycarboxylat oder kristallines schichtförmiges Natriumdisilikat und Citronensäure.

In einer bevorzugten Ausführungsform der Erfindung werden ein Compound mit hohen organische Anteilen wie Tensiden und gegebenenfalls organischen Cobuildem und ein Builder-Compound, das die Waschalkalität des fertigen Produkts einstellen soll, miteinander kombiniert. Vorzugsweise werden diese beiden Compounds in Gewichtsverhältnissen von 5:1 bis 1:3 und insbesondere von 3:1 bis 1:1 eingesetzt.

Duftstoffe können einerseits wie beschrieben in flüssiger Form als Granulierflüssigkeit in das Verfahren eingebracht werden. Das Verfahren ist aber auch dafür geeignet, Duftstoffe in Form von festen Compounds zu verarbeiten. Solche konzentrierten Duftstoff-Compounds lassen sich beispielsweise separat durch Granulation, Kompaktierung, Extrusion, Pelletierung oder über andere Agglomerationsverfahren herstellen. Als Trägermaterialien haben sich beispielsweise Cyclodextrine bewährt, wobei die Cyclodextrin-Parfüm-Komplexe zusätzlich noch mit weiteren Hilfsstoffen beschichtet werden können. Die besondere Herstellung von Duftstoff-Formkörpern wird beispielsweise in der älteren deutschen Patentanmeldung DE-A- 197 46 780.6 beschrieben, in welcher ein Verfahren offenbart wird, bei dem ein festes und im wesentlichen wasserfreies Vorgemisch aus
a) 65 bis 95 Gew.-% Trägerstoff(en),
b) 0 bis 10 Gew.-% Hilfsstoff(en) sowie
c) 5 bis 25 Gew.-% Parfüm
einer Granulation oder Preßagglomeration unterworfen wird. Bevorzugte Trägerstoffe sind dabei ausgewählt aus der Gruppe der Tenside, Tensidcompounds, Di- und Polysaccharide, Silikate, Zeolithe, Carbonate, Sulfate und Citrate und werden in Mengen zwischen 65 und 95 Gew.-%, vorzugsweise von 70 bis 90 Gew.-%, jeweils bezogen auf das Gewicht der entstehenden Duftstoff-Formkörper, eingesetzt.

Der Gesamtgehalt der Tenside im fertigen Mittel kann wie üblich in einem breiten Rahmen variieren und beispielsweise zwischen 5 und 40 Gew.-%, bezogen auf das fertige Mittel, liegen. Wie gesehen werden Aniontenside vorzugsweise als Feststoffe in die zu agglomerierende Mischung gegeben, während Niotenside sowohl als Bestandteil der Feststoffe (Compounds) als auch als Agglomerierhilfsmittel zugegeben werden können. Das Gewichtsverhältnis der Aniontenside zu den Niotensiden in den fertigen Mitteln kann 10:1 bis 1:10 betragen. In bevorzugten Ausführungsformen liegt es aber oberhalb von 1, insbesondere sogar oberhalb von 1,5:1, beispielsweise bei 5:1 oder 8:1.

Der erfindungsgemäße Agglomerationseffekt wird durch die spezielle Wirkungsweise des erfindungsgemäß eingesetzten Mischers (13) unterstützt. Vor allem relativ kleinere Teilchen und insbesondere die Feinkomanteile mit Teilchendurchmessern kleiner als 100 µm werden durch die Bewegung des Mischers (13) hochbewegt, während relativ gröbere Teilchen in immer geringer werdender Zahl in die Drehbewegung des Mischers (13) einbezogen und statt dessen in Richtung der Nachmischzone (2) und dann zum Austritt aus dem Mischer (13) in die Austragseinheit (8) oder die Fördervorrichtung (10) transportiert werden, wobei sie durch die rollende Bewegung des einzelnen Teilchens eine Verdichtung des einzelnen Teilchens erfahren. Ein derartiger Vorgang wird auch Rollagglomerierung oder Rollgranulation genannt. Ab welcher Teilchengröße die Teilchen überwiegend nur der Rollgranulierung unterworfen und nicht mehr durch die Bewegung des Mischers hochbewegt werden, hängt in einem weiten Rahmen von den einstellbaren Betriebsparametem des Mischers ab, ist also in Abhängigkeit von der gewünschten durchschnittlichen und maximalen Teilchengrößenverteilung in einem weiten Rahmen frei einstellbar. Insbesondere gilt, daß bei höheren Drehzahlen eine Verschiebung zu gröberkörnigen Teilchen erfolgt.

Die Abschlagleiste (5) verhindert, daß die hochbewegten Teilchen und insbesondere auch die Feinanteile nur "im Kreis gefahren" werden, da diese, sobald sie auf die Abschlagleiste (5) treffen, von dieser abgestreift werden und senkrecht wieder herunterfallen. Die Geometrie des Mischers (13) erlaubt es, daß der eingedüste Flüssigkeitsnebel nicht nur auf die frisch zugegebenen Feststoffe, sondern auch direkt in diesen Vorhang aus relativ feinen und sich in der aufsteigenden und wieder abfallenden Bewegung der Teilchen gesprüht wird. Weiterhin verhindert die Abschlagleiste (5), daß das Pulver bei der Drehbewegung des Mischers (13) an die Mischerwand (14) gepreßt und angeklebt werden. Falls sich trotzdem Anklebungen aufbauen sollten - was in Abhängigkeit von der Art der zugesetzten Granulierflüssigkeiten und deren Menge nicht immer ausgeschlossen werden kann - so wirkt die Abschlagleiste als Schaber und verhindert, daß die Anklebeschicht immer weiter anwächst.

Da - wie oben bereits dargelegt - die Flüssiganteile direkt in den bewegten Pulvervorhang gesprüht werden und diese angefeuchteten Pulver in erster Näherung nur mit den durch die Drehbewegung des Mischers (13) hochgewirbelten kleineren Teilchen und Feinanteilen in Berührung kommen, findet der Agglomerationseffekt in der Mischzone (1) zwischen dem angefeuchteten Pulver einerseits und den kleineren Teilchen und Feinanteilen andererseits statt, während eine Überagglomeration durch Inkontaktbringen des angefeuchteten Pulvers oder der Restmengen an Flüssiganteilen mit den bereits weiter agglomerierten und daher gröberen Teilchen - in erster Näherung - nahezu ausgeschlossen werden kann. Hier werden also feinere Teilchen zu gröberen Teilchen agglomeriert, welche dann wiederum in Abhängigkeit von ihrer Größe weniger und weniger bis nicht mehr durch die Drehbewegung des Mischers (13) hochgewirbelt werden. Auf diese Weise findet eine Minimierung des Feinkornanteils bei gleichzeitiger Minimierung des Grobkornanteils statt, da eine Überagglomeration der gröberen Teilchen weitestgehend verhindert werden kann. Hier zeigt sich der große Vorteil gegenüber Mischern mit Förderwerkzeugen wie z.B. den Pflugscharen in den sogenannten Pflugscharmischern. Die Werkzeuge greifen in das Misch- und Agglomerationsgut und fördern deshalb auch gröbere Teilchen, "fertiges Produkt," nach oben, wodurch einmal die Gefahr der Überkorngenerierung steigt, zum anderen aber auch die gröberen Teilchen im Hinblick auf die Agglomerierung in Konkurrenz zu den kleineren Teilchen und vor allem den Feinkornanteilen stehen, die Reduzierung des Feinkornanteils also nicht effektiv genug erfolgen kann.

Auch bei dem erfindungsgemäß eingesetzten Mischer (13) können im Prinzip gröbere Teilchen hochbewegt und agglomeriert werden, und zwar geschieht dies um so mehr, je flacher der Neigungswinkel α, je höher die Verweilzeit des Mischguts im Mischer (13) und - wie bereits oben gesagt - je höher die Drehzahl des Mischers ist. Bei einer Einstellungsmöglichkeit des Neigungswinkels α von 0 bis etwa 30 ° und bis zu etwa 70 Umdrehungen pro Minute werden aus den genannten Gründen in einer bevorzugten Ausführungsform der Erfindung ein Neigungswinkel des Mischers (13) von 10 bis 20 °, insbesondere von 12 bis 15 ° bei einer gleichzeitigen Bewegung des Mischers (13) über den Antrieb (3) von 20 bis 70 Umdrehungen pro Minute und insbesondere von 30 bis 60 Umdrehungen pro Minute eingestellt.

Die nach dem erfindungsgemäßen Verfahren hergestellten Mittel weisen üblicherweise Schüttgewichte zwischen etwa 350 und 750 g/l, vorzugsweise zwischen 400 und 720 g/l, insbesondere oberhalb von 450 g/l, vorteilhafterweise aber nicht oberhalb von 700 g/l auf.

In einer weiteren bevorzugten Ausführungsform der Erfindung liegt das Schüttgewicht unterhalb von 700 g/l, insbesondere unterhalb von 650 g/l auf, selbst wenn nach der oben angegebenen normalen Berechnungsmethode ein Schüttgewicht von deutlich oberhalb 800 g/l erwartet worden wäre.

Derartige Mittel können hervorragend als Waschmittel, aber auch als Compound für ein aufbereitetes Waschmittel dienen. Gegenstand der Erfindung sind damit in einer weiteren Ausführungsform der Erfindung Waschmittel, die zu etwa 50 bis 100 Gew.-% aus einem erfindungsgemäß hergestellten Compound bzw. Produkt bestehen.

Die erfindungsgemäß hergestellten Waschmittel oder Compounds hierfür weisen somit nicht nur ein relativ variables Schüttgewicht auf, sie sind auch sowohl bezüglich der Rieselfähigkeit als auch der reduzierten bis nicht vorhandenen Neigung zum Entmischen als im höchsten Maße lagerstabil anzusehen. Dies trifft auch auf die Bleiche- und Enzymstabilität zu, weil es bei der Lagerung aufgrund der entsprechenden bevorzugten Kontrolle der Wasserzugabe während des Herstellungsprozesses später bei der Lagerung nicht zu einer unkontrollierten Wasseraufnahme kommt. Die Teilchengrößenverteilungen der fertigen Produkte können beispielsweise so eingestellt werden, daß sie in etwa mit denen eines im wesentlichen sprühgetrockneten Produkts, dem nachträglich die hydrolyse- und temperaturempfindlichen Inhaltsstoffe zugemischt wurden, vergleichbar sind. Im Hinblick auf bekannte Granulierverfahren weisen die erfindungsgemäß hergestellten Mittel geringere Anteile an Fein- und Grobkorn auf, so daß im Endeffekt eine höhere Produktausbeute erzielt wird. Trotzdem noch vorhandene Fein- und Grobkornanteile können je nach Wunsch wie bisher abgesiebt werden. Feinanteile können direkt in das Agglomerierverfahren zurückgeführt werden, während Grobkomanteile aufgrund der fehlenden Werkzeuge im Mischer (13) zunächst separat zerschlagen werden müssen, bevor sie recyclisiert werden können.

Wie sich überraschenderweise herausgestellt hat, weisen die so erfindungsgemäß hergestellten Produkte auch anwendungstechnische Vorteile gegenüber Produkten gleicher Zusammensetzung, die aber nach herkömmlichen Granulierverfahren hergestellt wurden, auf. Diese Vorteile beziehen sich insbesondere auf das Einspülverhalten in automatische Waschmaschinen und/oder das Rückstandsverhalten auf dunklen Textilien.

Wie bereits dargelegt, enthalten einige Mittel, insbesondere solche mit relativ niedrigen Schüttgewichten, welche noch überwiegend durch Sprühtrocknung hergestellt werden, und/oder Spezialwaschmittel, die normalerweise nur für ganz bestimmte Anwendungszwecke, wie beispielsweise das Waschen von Feinwäsche, von Wolle oder von Gardinen, benutzt werden, auch heute noch relativ hohe Mengen an sogenannten Stell- oder Füllmitteln auf. Das bekannteste Stell- oder Füllmittel ist wohl das Natriumsulfat. Eine Herausnahme des Natriumsulfats aus dem sprühzutrocknenden Slurry würde die Erhöhung des organischen Anteils im Slurry und damit eine hohe Prozeßunsicherheit bedeuten. Ein Ersatz des Sulfats durch andere anorganische Salze wie beispielsweise Soda würde zwar die Prozeßsicherheit gewährleisten, jedoch sehr alkalisch reagierende Produkte bewirken, die häufig für den gewünschten Anwendungszweck nicht verwertbar sind. Eine Herausnahme des Sulfats aus dem Sprühprozeß und anschließende Zugabe des schweren Sulfats zum Sprühprodukt würde ebenso wie die herkömmliche Granulierung derartiger Mittel mit und ohne Sulfat zu wesentlich höheren und für die Anwendungszwecke zu hohen Schüttgewichten und zumindest im Falle der Sprühtrocknung und nachträglichen Zumischung des Sulfats zu Produkten führen, die aufgrund der unterschiedlichen Schüttgewichte der einzelnen Feststoffe und der Teilchengrößenverteilung zur Entmischung neigen.

Unter Zuhilfenahme des erfindungsgemäßen Verfahrens können aber derartige Produkte nun entweder mit oder ohne Sulfat innerhalb des gewünschten Schüttgewichtbereichs hergestellt werden. Insbesondere die Herstellung von derartigen sogenannten Normal- oder Spezialwaschmitteln mit Schüttgewichten von maximal 500 g/l, welche kein Sulfat oder Sulfat nur in Mengen bis maximal 10 Gew.-% enthalten, stellt eine Neuerung insbesondere im Bereich der genannten Spezialwaschmittel dar: es werden Konzentrate hergestellt, die aber anders als bei herkömmlichen Herstellungsverfahren trotzdem noch das niedrige Schüttgewicht der "verdünnten" Rezepturen aufiveisen. Die Dosierung dieser Mittel in einem herkömmlichen Waschvorgang kann dementsprechend reduziert werden.

### Beispiele

### Beispiel 1:

Dieses Beispiel betrifft die erfindungsgemäße Verarbeitung der Compounds 1 und 2 unter Zugabe weiterer Rohstoffe zum erfindungsgemäßen Mittel M1 in einem Mischer gemäß Figur 1 (Bezugszeichenliste siehe unten). Der Neigungswinkel α betrug 13° und die Drehzahl zwischen 40 und 60 Umdrehungen pro Minute. Das Vergleichsbeispiel V1 enthielt dieselben Compounds und Rohstoffe wie M1, wurde jedoch in einem handelsüblichen Doppelkonusmischer der Firma Teltschik hergestellt. Analoge Ergebnisse wurden für V1 erzielt, wenn anstatt des Doppelkonusmischer ein Pflugscharmischer der Firma Lödige eingesetzt wurde. Im Vergleichsbeispiel V2, das dieselbe Zusammensetzung wie M1 oder V1 aufwies, wurde statt der Compounds 1 und 2 ein sprühgetrocknetes Pulver hergestellt und mit Ausnahme des Sulfats und des weiteren organischen Materials mit denselben Rohstoffen aufbereitet.

Compound 1 enthielt 30 Gew.-% tensidische Anteile, insbesondere 28 Gew.-% Alkylbenzolsulfonat und/oder Alkylsulfat und 3 Gew.-% nichtionische Tenside wie C₁₂-C₁₈-Fettalkohol mit etwa 5 EO. Die Zusammensetzung der Tenside kann in breitem Rahmen variieren, ohne Einfluß auf das Ergebnis zu haben. So lieferten 25 Gew.-% Alkylbenzolsulfonat, 2 Gew.-% Alkylsulfat und 3 Gew.-% Niotensid mit unterschiedlichen Ethoxylierungsgraden im Endprodukt dasselbe Ergebnis. Ebenso war es möglich, 25 Gew.-% Alkylsulfat und 5 Gew.-% Alkylbenzolsulfonat und keine nichtionischen Tenside einzusetzen. Auch das Heraufsetzen des tensidischen Anteils auf über 40 Gew.-% brachte keine Änderung der unten angegebenen Ergebnisse.

Compound 1 enthielt zusätzlich 50 Gew.-% anorganische Builder, beispielsweise Zeolith A, Zeolith X, Zeolith P, kristalline schichtförmige Disilikate oder beliebige Mischungen aus diesen, sowie 12 Gew.-% organische Cobuilder wie Citronensäure, Citrat, andere Polycarbonsäuren oder Polycarboxylate und/oder (co-)polymere Salze der Acrylsäure und/oder der Methacrylsäure und/oder der Maleinsäure mit relativen Molekülmassen zwischen 3000 und 100000. Die genaue Zusammensetzung ist auch hier für das Endergebnis irrelevant.

Der Wassergehalt des Compounds 1 betrug 7 Gew.-%. Die restlichen Mengen bestanden aus Salzen aus Rohstoffen .

Compound 2 bestand zu 50 Gew.-% aus Natriumcarbonat, zu 30 Gew.-% aus amorphem Natriumdisilikat, zu 8 Gew.-% aus Alkylbenzolsulfonat und zu 12 Gew.-% aus Wasser.

Sogar die Herstellung des Compounds (Granulierung in einem Mischer oder Extrusion oder Wirbelschichtgranulierung) war für die unten angegebenen Resultate des Endprodukts irrelevant.

Für die Herstellung des erfindungsgemäßen Mittels M1 und des Vergleichsbeispiels V1 wurden 30 Gew.-Teile des Compounds 1, 10 Gew.-Teile des Compounds 2 sowie 3 Gew.- Teile Agglomerierhilfsmittel, insbesondere 3 Gew.-Teile C₁₂-C₁₈-Fettalkohol mit etwa 7 EO, 18 Gew.-Teile Peroxybleichmittel (Perboratmonohydrat oder Percarbonat), 2,65 Gew.-Teile Tetraacetylethylendiamin, 0,5 Gew.-Teile Protease-Granulat, 1,8 Gew.-Teile Schauminhibitor-Granulat, 0,38 Gew.-Teile Parfüm und 33,67 Gew.-Teile Natriumsulfat eingesetzt, während zur Herstellung von V2 zu 75 Gew.-Teilen des sprühgetrockneten Granulats, 18 Gew.-Teile Peroxybleichmittel (Perboratmonohydrat oder Percarbonat), 2,65 Gew.-Teile Tetraacetylethylendiamin, 0,5 Gew.-Teile Protease-Granulat, 1,8 Gew.-Teile Schauminhibitor-Granulat, 0,38 Gew.-Teile Parfüm und lediglich 1,67 Gew.-Teile Natriumsulfat hinzugegeben wurden.

Das nach der normalen Berechnungsmethode vorausberechnete theoretische Litergewicht von M1 betrug 872 g/l.

In Tabelle 1 sind die anwendungstechnischen Eigenschaften der Produkte M1, V1 und V2 angegeben. Man erkennt, daß M1 trotz des höheren Schüttgewichts gegenüber V2 Vorteile in der Löslichkeit aufweist. Außerdem wird bewiesen, daß die signifikante Reduzierung des Schüttgewichts von M1 gegenüber dem nach der normalen Berechnungsmethode ermittelten Wert (lediglich 71 % des theoretischen Litergewichts) und dem Wert von V1 (86 % des theoretischen Litergewichts) sehr deutliche anwendungstechnische Vorteile bewirkt. Für V1 kam erschwerend hinzu, daß der in der Einspülkammer verbliebene Rückstand verhärtete. Die Entmischungstendenzen wurden dreifach untersucht: 1. visuell (beim Auftreten mehrerer sichtbarer Schichten, entweder erkennbar durch verschiedene Teilchengrößen und/oder bei teilweise angefärbten Produkten durch Konzentration einer bestimmten Farbe in einer Schicht), 2. analytisch (es wurden Proben aus mehreren Schichten genommen und auf ihre Zusammensetzung hin analysiert) und 3. anwendungstechnisch (es wurden wie unter 2. Proben aus mehreren Schichten genommen und auf ihr Einspülverhalten und ihr Rückstandsverhalten hin untersucht).

**Tabelle 1:**

| Daten von M1, V1 und V2 | | | |
|---|---|---|---|
| **Eigenschaften** | **M1** | **V1** | **V2** |
| Schüttgewicht in g/l | 620 g/l | 750 g/l | 550 g/l |
| Einspültest: Rückstand in g | weniger als 5 | mehr als 5 | weniger als 5 |
| Siebzahlen (in Gew.-%): | | | |
| auf 1,6 mm | 3 | 5 | 1 |
| auf 0,8 mm | 10 | 16 | 14 |
| auf 0,4 mm | 36 | 24 | 39 |
| auf 0,2 mm | 44 | 33 | 40 |
| auf 0,1 mm | 7 | 11 | 6 |
| durch 0,1 mm | 0 | 11 | 0 |
| Rückstandsnoten auf dunkelbunten Textilien | weniger als 3 | 5 | zwischen 3 und 5 |
| Lagerstabilität | rieselfähig keine Entmischung | rieselfähig Entmischung | rieselfähig keine Entmischung |

### Einspültest:

Zur Bestimmung des Einspülverhaltens der Mittel wurden die Mittel in Haushaltstrommelwaschmaschinen mit Einspülschublade bei einem Wasserdruck von 0,5 bar getestet. Testmaschinen waren Miele W918 und Quelle Privileg 1100. Es wurden in jeder Maschine 5 Bestimmungen durchgeführt. Aus den 10 Resultaten wurde dann der unten angegebene Mittelwert gebildet. Dazu wurden 100 g der Mittel pro Waschvorgang in die Einspülkammer gegeben. Das Leitungswasser, mit dem die Mittel in die jeweilige Maschine, welche mit 3,5 kg Trockenwäsche belegt war, eingespült wurde, besaß eine Wasserhärte von 16 °d. Nach beendeter Einspülung wurden die Waschmittelrückstände aus der Einspülschublade und der Einspülkammer getrennt mit einem Gummiwischer auf ein Uhrglas gegeben und ausgewogen. Von diesen feuchten Rückständen wurden 30 % Feuchtigkeit substrahiert. Die "Trockenrückstande" aus Schublade und Kammer wurden addiert und aus der Summe der Mittelwert gebildet, der in der Tabelle 1 angegeben ist.

### Bestimmung des Rückstandsverhaltens auf dunkelbunten Textilien:

In eine Bottichwaschmaschine (TYP Arcelik oder vergleichbarer Typ) wurden zunächst 30 l Wasser eingelassen, 150 g des Mittels hinzugegeben und durch Rühren gelöst. Anschließend wurde die Wäsche, bestehend aus verschiedenen dunkelbunten pflegeleichten Feinwäscheteilen aus Wolle, Baumwolle, Polyamid und Polyacrylnitril eingelegt und die Maschine auf eine Temperatur von 30 °C aufgeheizt. Nach Erreichen dieser Temperatur wurde die Wäsche 10 Minuten durch Betätigen des Bewegers gewaschen, im Anschluß daran die Waschflotte abgelassen, dreimal mit je 30 l Wasser gespült und die Wäsche 15 Sekunden geschleudert. Die Wäsche wurde mit einem Infrarotstrahler getrocknet und von 5 geschulten Personen nach folgendem Schema benotet (Mittelwertbildung):
- Note 1:: einwandfrei, keine erkennbaren Rückstände
- Note 2:: tolerierbare, vereinzelte, noch nicht störende Rückstände
- Note 3:: erkennbare, bei kritischer Beurteilung bereits störende Rückstände
- ab Note 4:: deutlich erkennbare und störende Rückstände in steigender Anzahl und Menge

### Beispiel 2:

Beispiel 1 wurde wiederholt, allerdings wurden als Agglomerierflüssigkeiten zusätzlich zu 2,5 Gew.-Teilen Niotensid nun auch 2 Gew.-Teile einer wäßrigen Farbstofflösung eingesetzt. Es wurde ein homogen gefärbtes Produkt M2 erhalten, das trotz des erhöhten Gehalts an Granulierflüssigkeit und hier insbesondere an Wasser nicht zum Verkleben neigte.

### Beispiel 3:

Beispiel 1 wurde wiederholt; allerdings wurde nun zusätzlich zu den 3 Gew.-Teilen Niotensid jeweils Wasser als weitere Granulierflüssigkeit in den jeweils angegebenen Mengen zugesetzt: bei Zugaben zwischen 1 (M3) und 4,5 Gew.-Teilen Wasser wurden Schüttgewichte zwischen 620 und 640 g/l erhalten. Das Einspülverhalten wurde jedoch fast durchgehend verschlechtert. Durch zusätzliche nachträgliche Oberflächenbehandlung mit festen Rohstoffen (die Zudosierung erfolgte über die Feststoffzuführung (11) und die Fördervorrichtung (10)) konnten in den Mitteln M4 und M5 nicht nur das Einspülverhalten wieder verbessert, sondern überraschenderweise auch die Rückstandsnoten deutlich verbessert werden (Tabelle 2).

**Tabelle 2:**

| **Produkte** | **M3** | **M4** | **M5** |
|---|---|---|---|
| Zusammensetzung in Gew.-Teilen | 100 M1 1 Wasser | 100 M1 2 Wasser 2 Compound 2 | 100 M1 4,5 Wasser 2 Compound 2 |
| Schüttgewicht | 634 g/l | 633 g/l | 640 g/l |
| theoretisches Litergewicht | 873 g/l | 865 g/l | 869 g/l |
| Einspültest: Rückstand in g (Zweifach gemessen) | 6,3 / 9,9 | 6,0 / 7,0 | 5,5 / 4,6 |
| Siebzahlen (in Gew.-%): | | | |
| auf 1,6 mm | 1 | 1 | 2 |
| auf 0,8 mm | 3 | 7 | 12 |
| auf 0,4 mm | 25 | 33 | 37 |
| auf 0,2 mm | 56 | 56 | 47 |
| auf 0,1 mm | 15 | 3 | 2 |
| durch 0,1 mm | 0 | 0 | 0 |
| Rückstandsnoten auf dunkelbunten Textilien | 1,5 | 1,5 | 1,5 |
| Lagerstabilität | rieselfähig keine Entmischung | rieselfähig keine Entmischung | rieselfähig keine Entmischung |

### Bezugszeichenliste:

- 1: Mischzone
- 2: Nachmischzone
- 3: Antrieb, vorzugsweise Zahnkranz; 0 bis 70 Umdrehungen pro Minute
- 4: Stirnplatte
- 5: Abschlagleiste
- 6: Zuführung Feststoffe
- 7: Zuführung Flüssiganteile (1 bis 5 Düslanzen)
- 8: Austragseinheit
- 9: Austrag
- 10: Fördervorrichtung, vorzugsweise Schnecke
- 11: Feststoffzuführung
- 12: Grundrahmen mit Auflageblock
- 13: Mischer ohne innere (Misch-)Werkzeuge
- 14: Mischerwand

## Patentansprüche

1. Verfahren zur Herstellung eines wasch- oder reinigungsaktiven Granulats durch Mischen und Agglomerieren sowie gegebenenfalls einer nachträglichen Aufbereitung, **dadurch gekennzeichnet, daß** ein Feststoff oder mehrere Feststoffe und eine Granulierflüssigkeit oder mehrere Granulierflüssigkeiten in einem drehbaren Behälter ohne Mischwerkzeuge (13), der in eine Mischzone (1) und eine Nachmischzone (2) unterteilt ist und eine Abschlagleiste (5) aufweist, die an einer Stirnplatte (4) befestigt ist und von dort aus die gesamte Mischzone (1) durchquert und gegebenenfalls in die Nachmischzone (2) hineinreicht, agglomeriert und gegebenenfalls nachträglich aufbereitet werden, wobei ein Schüttgewicht eingestellt wird, das maximal 85 % des theoretischen Litergewichts ausmacht, welches nach der normalen Berechnungsmethode ermittelt wird.

2. Verfahren nach Anspruch 1, **dadurch gekennzeichnet, daß** das Schüttgewicht maximal 80 %, insbesondere maximal 75 % des theoretischen Litergewichts, berechnet nach der normalen Berechnungsmethode, aufweist.

3. Verfahren nach Anspruch 1 oder 2, **dadurch gekennzeichnet, daß** das Schüttgewicht des Verfahrensendprodukts zwischen 400 und 720 g/l, insbesondere oberhalb von 450 g/l, vorteilhafterweise aber nicht oberhalb von 700 g/l liegt.

4. Verfahren nach Anspruch 1 oder 2, **dadurch gekennzeichnet, daß** das Schüttgewicht des Verfahrensendprodukts unterhalb von 650 g/l liegt.

5. Verfahren nach einem der Ansprüche 1 bis 4, **dadurch gekennzeichnet, daß** bei Einsatz von einer Granulierflüssigkeit eine nicht-wäßrige Granulierflüssigkeit, insbesondere bei der Verfahrenstemperatur als Flüssigkeit oder Schmelze vorliegende nichtionische Tenside, Duftstoffe, Paraffine oder Silikonöle, Fettsäuren, schmelzbare Polyester oder soil-release-Komponenten eingesetzt werden.

6. Verfahren nach einem der Ansprüche 1 bis 4, **dadurch gekennzeichnet, daß** mindestens zwei verschiedene Granulierflüssigkeiten in das Verfahren eingebracht werden, von denen mindestens eine eine nicht-wäßrige Granulierflüssigkeit und insbesondere mindestens eine Wasser, eine wäßrige Lösung oder eine wäßrige Dispersion ist.

7. Verfahren nach einem der Ansprüche 1 bis 6, **dadurch gekennzeichnet, daß** 0,5 bis 15 Gew.-%, vorzugsweise 1 bis 10 Gew.-% und insbesondere 1 bis 7 Gew.-% an Granulierflüssigkeit oder Granulierflüssigkeiten in das Verfahren eingebracht werden.

8. Verfahren nach einem der Ansprüche 1 bis 7, **dadurch gekennzeichnet, daß** die Mittel eingefärbt werden, wobei wäßrige Farbstofflösungen oder Kombinationen von derartigen Farbstofflösungen und einer nicht-wäßrigen Granulierflüssigkeit, insbesondere Niotensid, eingesetzt werden.

9. Verfahren nach einem der Ansprüche 1 bis 8, **dadurch gekennzeichnet, daß** als Feststoffe Rohstoffe und/oder Compounds eingesetzt werden, wobei vorteilhafterweise 1 bis 3 verschiedene Compounds eingesetzt werden.

10. Verfahren nach einem der Ansprüche 1 bis 9, **dadurch gekennzeichnet, daß** die Zugabe der festen Kleinkomponenten, insbesondere von solchen, die nur in Mengen von maximal 2 Gew.-% eingesetzt werden, als letzter Feststoff oder letzte Feststoffe direkt vor der Zuführung der Feststoffe in den Mischer erfolgt.

11. Verfahren nach einem der Ansprüche 1 bis 10, **dadurch gekennzeichnet, daß** im Anschluß an das Agglomerierverfahren oder die gegebenenfalls vorgenommene Aufbereitung keine Trocknung stattfindet.

12. Verfahren nach einem der Ansprüche 1 bis 11, **dadurch gekennzeichnet, daß** der Wassergehalt der eingesetzten Feststoffe bzw. der Feststoffmischung niedriger ist als dem Wasserbindevermögen der gesamten Feststoffe bzw. Feststoffmischung entspricht.

13. Verfahren nach einem der Ansprüche 1 bis 12, **dadurch gekennzeichnet, daß** die wäßrige Granulierflüssigkeit nur in den Mengen eingesetzt wird, daß das Wasserbindevermögen der Agglomerate nicht überschritten wird.

14. Verfahren nach einem der Ansprüche 1 bis 13, **dadurch gekennzeichnet, daß** das Verhältnis der Länge der Mischzone (1) zur Länge der Nachmischzone (2) mindestens 1:1 beträgt.

15. Verfahren nach einem der Ansprüche 1 bis 14, **dadurch gekennzeichnet, daß** die Abschlagleiste (5) nicht über die halbe Länge der Nachmischzone (2) hinausgeht.

16. Verfahren nach einem der Ansprüche 1 bis 15, **dadurch gekennzeichnet, daß** die obere Kante der Abschlagleiste (5) eine Entfernung zur Mischerwand (14) aufweist, welche vorzugsweise maximal 10% des Trommeldurchmessers der engsten Stelle der Trommel (13) , vorzugsweise maximal 5% der engsten Stelle der Trommel (13) ausmacht.

17. Verfahren nach einem der Ansprüche 1 bis 16, **dadurch gekennzeichnet, daß** ein Neigungswinkel α des Mischers (13) von 10 bis 20 °, insbesondere von 12 bis 15 ° bei einer gleichzeitigen Bewegung des Mischers (13) über den Antrieb (3) von 20 bis 70 Umdrehungen pro Minute und insbesondere von 30 bis 60 Umdrehungen pro Minute eingestellt wird.

18. Verfahren nach einem der Ansprüche 1 bis 17, **dadurch gekennzeichnet, daß** das Produkt über die Fördervorrichtung (10) mit Feststoffen, sogenannten Oberflächenmodifizierern, nachbehandelt wird.

19. Waschmittel, **dadurch gekennzeichnet, daß** es zu 50 bis 100 Gew.-% aus einem Compound, hergestellt nach einem der Ansprüche 1 bis 18, besteht.

20. Mittel nach Anspruch 19, **dadurch gekennzeichnet, daß** das Compound, hergestellt nach einem der Ansprüche 1 bis 18, ein Schüttgewicht von maximal 500 g/l aufweist, aber kein Sulfat oder Sulfat nur in Mengen bis maximal 10 Gew.-% enthält.

21. Verwendung eines Waschmittels nach einem der Ansprüche 19 oder 20, insbesondere eines zu 100 Gew.-% aus einem Compound, hergestellt nach einem der Ansprüche 1 bis 17, bestehenden Mittels als Spezialwaschmittel, insbesondere als Feinwaschmittel, Wollwaschmittel oder Gardinenwaschmittel.

## Claims

1. A process for the production of detersive granules by mixing and agglomeration, optionally followed by aftertreatment, **characterized in that** one or more solids and one or more granulation liquids are agglomerated and optionally aftertreated in a rotatable container with no mixing tools (13) which is divided into a mixing zone (1) and an aftermixing zone (2) and which comprises a knock-down bar (5) which is fixed to a front plate (4) and from there crosses the entire mixing zone (1) and optionally extends into the aftermixing zone (2), a bulk density which makes up at most 85% of the theoretical weight per litre, as determined by the normal method of calculation, being established.

2. A process as claimed in claim 1, **characterized in that** the bulk density makes up at most 80% and more particularly at most 75% of the theoretical weight per litre, as determined by the normal method of calculation.

3. A process as claimed in claim 1 or 2, **characterized in that** the bulk density of the end product is between 400 and 720 g/l, more particularly above 450 g/l, but advantageously not above 700 g/l.

4. A process as claimed in claim 1 or 2, **characterized in that** the bulk density of the end product is below 650 g/l.

5. A process as claimed in any of claims 1 to 4, **characterized in that**, where a single granulation liquid is used, it is a nonaqueous granulation liquid, more particularly nonionic surfactants, perfumes, paraffins or silicone oils, fatty acids, fusible polyesters or soil release components which are present as a liquid or melt at the process temperature.

6. A process as claimed in any of claims 1 to 4, **characterized in that** at least two different granulation liquids are introduced into the process, at least one of which is a nonaqueous granulation liquid and, more particularly, at least one is water, an aqueous solution or an aqueous dispersion.

7. A process as claimed in any of claims 1 to 6, **characterized in that** 0.5 to 15% by weight, preferably 1 to 10% by weight and more particularly 1 to 7% by weight of granulation liquid(s) is introduced into the process.

8. A process as claimed in any of claims 1 to 7, **characterized in that** the compositions are coloured, for which purpose aqueous dye solutions or combinations of such dye solutions and a nonaqueous granulation liquid, more particularly nonionic surfactant, are used.

9. A process as claimed in any of claims 1 to 8, **characterized in that** raw materials and/or compounds are used as the solids, one to three different compounds advantageously being used.

10. A process as claimed in any of claims 1 to 9, **characterized in that** the solid minor components, more particularly those which are only used in quantities of at most 2% by weight, are introduced into the mixer as the last solid(s) immediately before the solids are added.

11. A process as claimed in any of claims 1 to 10, **characterized in that** the agglomeration process and the optional aftertreatment are not followed by drying.

12. A process as claimed in any of claims 1 to 11, **characterized in that** the water content of the solids used or the mixture of solids is lower than corresponds to the water binding capacity of the total solids or mixture of solids.

13. A process as claimed in any of claims 1 to 12, **characterized in that** the aqueous granulation liquid is only used in such quantities that the water binding capacity of the agglomerates is not exceeded.

14. A process as claimed in any of claims 1 to 13, **characterized in that** the ratio of the length of the mixing zone (1) to the length of the aftermixing zone (2) is at least 1:1.

15. A process as claimed in any of claims 1 to 14, **characterized in that** the knock-down bar (5) does not extend beyond half the length of the aftermixing zone (2).

16. A process as claimed in any of claims 1 to 15, **characterized in that** the upper edge of the knock-down bar (5) is at a distance from the mixer wall (14) which is preferably at most 10% of the drum diameter at the narrowest point of the drum (13) and more preferably at most 5% of the diameter of the drum (13) at its narrowest point.

17. A process as claimed in any of claims 1 to 16, **characterized in that** the mixer (13) is inclined at an angle α of 10 to 20° and more particularly 12 to 15° and simultaneously rotated via the drive (3) at 20 to 70 revolutions per minute and more particularly 30 to 60 revolutions per minute.

18. A process as claimed in any of claims 1 to 17, **characterized in that** the product is aftertreated with solids, so-called surface modifiers, via the feeder (10).

19. A detergent, **characterized in that** 50 to 100% by weight thereof consists of a compound produced by the process claimed in any of claims 1 to 18.

20. A detergent as claimed in claim 19, **characterized in that** the compound produced by the process claimed in any of claims 1 to 18 has a bulk density of at most 500 g/l and contains up to at most 10% by weight, if any, of sulfate.

21. The use of the detergent claimed in claim 19 or 20, more particularly a detergent consisting entirely of a compound produced by the process claimed in any of claims 1 to 17, as a special detergent, more particularly as a light-duty detergent, a detergent for woollens or a detergent for net curtains.

## Revendications

1. Procédé de fabrication d'un granulé à action de lavage ou de détergence par mélange et agglomération, ainsi que par traitement ultérieur,
**caractérisé en ce qu'**
on agglomère et le cas échéant ensuite on traite un ou plusieurs solides et un ou plusieurs liquides de granulation dans un récipient rotatif sans outil de mélange (13) divisé en une zone de melange (1) et une zone de post-mélange (2), et ayant une barre de décrochement (5), qui est fixée sur une plaque frontale (4) et qui à partir de là traverse l'ensemble de la zone de mélange (1) et atteint le cas échéant la zone de post-mélange (2), opération dans laquelle on établit une densité apparente qui représente au maximum 85 % du poids théorique au litre que l'on détermine selon le procédé de calcul normal.

2. Procédé selon la revendication 1,
**caractérisé en ce que**
la densité apparente présente au maximum 80 %, en particulier au maximum 75 % du poids théorique au litre, calculé selon le procédé de calcul normal.

3. Procédé selon la revendication 1 ou 2,
**caractérisé en ce que**
la densité apparente du produit final de l'opération se situe entre 400 et 720 g/l, en particulier au-dessus de 450 g/l, mais de façon intéressante pas au-dessus de 700 g/l.

4. Procédé selon la revendication 1 ou 2,
**caractérisé en ce que**
la densité apparente du produit de l'opération se situe en-dessous de 650 g/l.

5. Procédé selon l'une des revendications 1 à 4,
**caractérisé en ce qu'**
en cas d'utilisation d'un liquide de granulation, on emploie un liquide de granulation non aqueux, en particulier des agents tensioactifs non ioniques présents sous forme de liquide ou de masse fondue à la température opératoire, des parfums, des paraffine ou des huiles de silicone, des acides gras, des polyesters fusibles ou des composants de libération des salissures.

6. Procédé selon l'une des revendications 1 à 4,
**caractérisé en ce qu'**
on introduit au moins deux liquides de granulation différents dans le procédé, dont au moins un liquide de granulation non aqueux et en particulier au moins un est de l'eau, une solution aqueuse ou une dispersion aqueuse.

7. Procédé selon l'une des revendications 1 à 6,
**caractérisé en ce que**
l'on introduit dans le procédé de 0,5 à 15 % en poids, de préférence de 1 à 10 % et en particulier de 1 à 7 % en poids de liquide de granulation ou de liquides de granulation.

8. Procédé selon l'une des revendications 1 à 7,
**caracterise en ce qu'**
on colore les agents, opération dans laquelle on utilise des solutions aqueuses de colorants ou des combinaisons de solutions aqueuses de ce genre et un liquide de granulation non aqueux, en particulier un agent tensioactif non ionique.

9. Procédé selon l'une des revendications 1 à 8,
**caractérisé en ce qu'**
on utilise comme solides des matières premières et/ou combinaisons, et de préférence de 1 à 3 combinaisons différentes.

10. Procédé selon l'une des revendications 1 à 9,
**caractérisé en ce que**
l'addition des composants de petite taille solides, en particulier de ceux qui ne sont utilisés qu'à des quantités de 2 % en poids au maximum, s'effectue comme dernier solide(s) directement avant l'introduction des solides dans le mélangeur.

11. Procédé selon l'une des revendications I à 10,
**caractérisé en ce qu'**
après le procédé d'agglomération ou le traitement préalable éventuel, on ne procède pas à un séchage.

12. Procédé selon l'une des revendications 1 à 11,
**caractérisé en ce que**
la teneur en eau des solides ou selon les cas du mélange de solides utilisé est inférieur à ce qui correspond au pouvoir de liaison à l'eau de l'ensemble des solides ou selon les cas du mélange de solides.

13. Procédé selon l'une des revendications 1 à 12,
**caractérisé en ce que**
le liquide de granulation aqueux est utilisé aux quantités auxquelles le pouvoir de liaison à l'eau des agglomérés n'est pas dépassé.

14. Procédé selon l'une des revendications 1 à 13,
**caractérisé en ce que**
le rapport de la longueur de la zone de mélange (1) à la longueur de la zone de post-mélange (2) s'élève à au moins 1:1,

15. Procédé selon l'une des revendications 1 à 14,
**caractérisé en ce que**
la barre de décrochement (5) n'atteint pas la moitié de la longueur de la zone de post-mélange (2).

16. Procédé selon l'une des revendications 1 à 15,
**caractérisé en ce que**
le bord supérieur de la barre de décrochement (5) présente un éloignement par rapport à la paroi du mélangeur qui est de préférence de 10 % du diamètre du tambour de l'endroit le plus étroit du tambour 13, de préférence au maximum de 5 % de l'endroit le plus étroit du tambour 13.

17. Procédé selon l'une des revendications 1 à 16.
**caractérisé en ce qu'**
on établit un anglè d'inclinaison du mélangeur (13) de 10 à 20°, en particulier de 12 à 15° pour un mouvement simultane du mélangeur (13) par l'intermédiaire du dispositif de commande (3) de 20 à 70 tours/minute, en particulier de 30 à 60 tours/minute.

18. Procédé selon l'une des revendications 1 à 17,
**caracterise en ce qu'**
on traite ensuite le produit en passant par le dispositif de transport (10) avec des solides, ce qu'on appelle des modificateurs de surface.

19. Agent de lavage.
**caractérise en ce qu'**
il se compose à 50 à 100 % en poids d'une combinaison fabriquée selon l'une des revendications 1 à 18.

20. Agent selon la revendication 19,
**caractérisé en ce que**
la combinaison, fabriquée selon l'une des revendications 1 à 18, présente une densité apparente de 500 g/l au maximum, mais ne contient pas de sulfate, ou du sulfate seulement à des quantités allant jusqu'à 10 % en poids au maximum.

21. Utilisation d'un agent de lavage selon l'une des revendications 19 ou 20, en particulier d'un agent constitué à 100 % en poids d'une combinaison fabriquée selon l'une des revendications 1 à 17 comme détergent spécial, en particulier comme détergent pour le linge fin, pour la laine ou pour les rideaux.
